# EUROPÄISCHE PATENTSCHRIFT

(11) **EP 2 049 723 B1**
(45) Veröffentlichungstag und Bekanntmachung des Hinweises auf die Patenterteilung: **11.01.2012**
(21) Anmeldenummer: 07730068.9
(22) Anmeldetag: 12.06.2007
(51) Int. Cl.: D06F 39/00

(54) **BESTIMMUNG DES WASSERSPEICHERVERMÖGENS VON TEXTILIEN IN EINER WASCHMASCHINE, SOWIE ENTSPRECHENDE WASCHMASCHINE**
DETERMINATION OF THE WATER STORAGE CAPACITY OF TEXTILES IN A WASHING MACHINE, AND CORRESPONDING WASHING MACHINE
DÉTERMINATION DE LA CAPACITÉ D'ACCUMULATION D'EAU DE TEXTILES DANS UN LAVE-LINGE ET LAVE-LINGE CORRESPONDANT

(30) Priorität: 29.06.2006 DE 102006029950
(43) Veröffentlichungstag der Anmeldung: 22.04.2009
(73) Patentinhaber: BSH Bosch und Siemens Hausgeräte GmbH, 81739 München (DE)
(72) Erfinder: CZYZEWSKI, Gundula, 13125 Berlin (DE); SCHULZE, Ingo, 16341 Röntgental/Zepernick (DE)
(86) Internationale Anmeldenummer: PCT/EP2007/055737
(87) Internationale Veröffentlichungsnummer: WO 2008/000614

(56) Entgegenhaltungen:
- EP-A- 1 281 803
- EP-A1- 0 787 848
- DE-A1- 4 304 031
- DE-A1- 10 234 473

## Beschreibung

Die Erfindung betrifft ein Verfahren zur Bestimmung des Wasserspeichervermögens von Textilien in einer Waschmaschine, die mit Einrichtungen zum Antreiben einer in einem Laugenbehälter drehbar gelagerten Wäschetrommel sowie zum Steuern einer Benetzungsphase und einer Spülphase eines Waschvorgangs ausgestattet ist, wobei die Spülphase mindestens eine Spülsequenz aufweist, die einer Entfeuchtungssequenz folgt.

Die Erfindung betrifft auch eine Waschmaschine umfassend eine Steuereinrichtung, welche eingerichtet ist zur Bestimmung des Wasserspeichervermögens von Textilien sowie zum Steuern einer Benetzungsphase und einer Spülphase eines Waschvorgangs, wobei die Spülphase mindestens eine einer Entfeuchtungssequenz folgende Spülsequenz aufweist, sowie umfassend einen Laugenbehälter, eine in dem Laugenbehälter drehbar gelagerte Wäschetrommel zum Aufnehmen der Textilien sowie Einrichtungen zum Antreiben der Wäschetrommel.

Textilien unterscheiden sich stark in ihrem Wasserspeichervermögen, beispielsweise abhängig von der Art der Textilfaser, dem daraus gewonnenen textilen Flächengebilde, der Konfektionierung und nicht zuletzt der textile Ausrüstung. So können unausgerüstete pflanzliche oder tierische Naturfasertextilien bis zu einem Mehrfachen ihres Eigengewichtes an Wasser aufnehmen und in den Faserstrukturen - z. B. in Faserzwischenräumen und Kapillaren - speichern. Das aufgenommene Wasser führt u.a. zu einem Quellen der Fasern. Auch können Textilien über die Oberflächen-Ausrüstung hydrophob (wasserabweisend, z.B. durch Imprägnierung) oder hydrophil (wasserliebend) eingestellt werden.

Das Dokument EP-A1-0787848 offenbart ein Verfahren zur Bestimmung des Wasserspieschersvermögens von Textilien in einer Waschmaschine, wobei eine Wasser auf nahme der Textilien in der Benetzungsphase gemessen wird.

Bisher basieren die verschiedenen Phasen eines Reinigungsvorgangs (typischerweise in der Reihenfolge: Benetzungsphase - Waschphase - Spülphase - Schleuderphase) auf dem voreingestellten Programm und den direkt in der jeweiligen Phase gemessenen Parametern. In der Schleuderphase beispielsweise können Parameter wie Beladungsmenge (Trommelauslaufzeitmessung), Unwucht etc. gemessen und in die Phasensteuerung eingebracht werden. Dabei ist zur Sicherstellung einer guten Entfeuchtung der Schleudervorgang am maximalen Wasserspeichervermögen (lange Zeit, hohe Systembelastung) ausgerichtet, obwohl viele Textilien wesentlich schneller entfeuchtet werden könnten. Diese Ausrichtung am maximalen Wasserspeichervermögen gilt auch für die Spülphase. Da der Wasseraustausch bei Textilien mit hohem Wasserrückhaltevermögen beim Spülen erschwert ist, wird wegen der Annahme eines maximalen Wasserrückhaltevermögens häufig intensiver gespült und entfeuchtet als notwendig.

Es ist die Aufgabe der vorliegenden Erfindung, eine Möglichkeit zum wirtschaftlicheren und langlebigeren Betrieb einer Waschmaschine bereitzustellen, der außerdem textilschonender und Zeit sparender ist. Dazu sollen sowohl ein Verfahren als auch eine Waschmaschine jeweils der eingangs definierten Gattung angegeben werden.

Zur Lösung dieser Aufgabe angegeben werden ein Verfahren gemäß unabhängigem Patentanspruch 1 sowie eine Waschmaschine gemäß unabhängigem Patentanspruch 15. Bevorzugte Ausgestaltungen der Erfindung sind angegeben in den abhängigen Patentansprüchen. Bevorzugten Ausgestaltungen des erfindungsgemäßen Verfahrens und bevorzugte Ausgestaltungen der erfindungsgemäßen Waschmaschine, insbesondere deren entsprechend eingerichteter, zum Beispiel programmierter Steuereinrichtung, entsprechen einander, auch wenn dies nicht in jedem Einzelfall explizit angegeben ist.

Die Erfindung besteht darin, zunächst eine Wasseraufnahme von Textilien in der Benetzungsphase zu messen, zu deren Anfang sie noch trocken sind. Danach wird in mindestens einer Spülsequenz der Spülphase eine Wasseraufnahme der zuvor einer Entfeuchtungsphase unterworfenen, aber noch restfeuchten Textilien gemessen. Im Anschluss daran werden die Messungen aus beiden Phasen verglichen. Da sich bei Textilien mit hohem Wasserspeichervermögen (z. B. aufgrund hohen Rückhaltevermögens und/oder hoher Quellneigung) deutliche Unterschiede im Wasseraufnahmeverhalten gegenüber Textilien mit geringem Wasserspeichervermögen ergeben, kann anhand des Vergleichs das Wasserspeichervermögen bestimmt werden.

Das bestimmte Wasserspeichervermögen kann bei folgenden Reinigungsabschnitten, insbesondere Spül- und Schleudersequenzen, zur Steuerung einbezogen werden. Das Wasserspeichervermögen kann bei einer vorhandenen Trockenphase auch zu ihrer Regelung verwendet werden. Durch die häufig reduzierten Anforderung in den einzelnen Phasen (Spüldauer, Schleuderdrehzahl usw.) lassen sich Textilien, insbesondere mit einer geringen Wasseraufnahme, schonender behandeln. Beispielweise brauchen Textilien mit geringer Wasseraufnahme nicht so lange gespült zu werden, um Waschmittelreste zu entfernen. Auch braucht häufig nicht so intensiv und /oder lange geschleudert oder getrocknet zu werden. Zudem kann Wasser und Strom eingespart werden. Auch sinkt die Belastung der Waschmaschine, was ihre Lebensdauer erhöht.

Aus dem Wasserspeichervermögen kann, speziell bei zeitlich aufgelöster Messung, grundsätzlich auf die Textilart geschlossen werden, z. B. auf hydrophoben oder hydrophilen Charakter, die Art der Textilfaser, das daraus gewonnene textile Flächengebilde und die Konfektionierung / oder die textile Ausrüstung. Die einzelnen Phasen können auch in Abhängigkeit von der Textilart gesteuert werden.

Es ist zum einfacheren Vergleichen aufgrund ähnlicher Rahmenbedingungen vorteilhaft, wenn die Spülsequenz, in der die Wasseraufnahme gemessen wird, ähnlich der Benetzungsphase ist.

Es ist vorteilhaft, wenn die Wasseraufnahme der Textilien in der Spülphase in der der ersten Entfeuchtungssequenz folgenden Spülsequenz gemessen wird, weil so die folgenden Spülsequenzen bereits an das Wasserspeichervermögen bzw. die Textilart angepasst werden können.

Die Wasseraufnahme der Textilien wird günstigerweise durch Bestimmen des zum Erreichen eines bestimmten Niveaus der Lauge im Laugenbehälter notwendigen Laugenvolumens gemessen (niveaugestütztes Füllen). Das Niveau kann mit üblichen Mitteln wie einer Wasserstands- bzw. Druckmessung durch entsprechend angeordnete Sensoren bestimmt werden. Bei Textilien mit hohem Wasseraufnahmevermögen wird in der Regel mehr zugeführte Lauge zum Erreichen des gleichen Niveaus benötigt werden als bei Textilien mit geringem Wasseraufnahmevermögen. Diese Messung kann auch zeitlich aufgelöst werden.

Alternativ kann die Wasseraufnahme durch Messung des Laugen-Niveaus nach Befüllen mit einem bestimmten Laugenvolumen gemessen werden, auch dies bei Bedarf zeitlich aufgelöst.

Die Erfindung umfasst auch ein Verfahren zum Spülen von Textilen, das auf dem oben beschriebenen Verfahren zur Bestimmung des Wasserspeichervermögens beruht, wobei zusätzlich mindestens eine auf die zur Messung der Wasseraufnahme verwendete Spülsequenz folgende Spülsequenz in Abhängigkeit vom Wasserspeichervermögen bzw. der Textilart eingestellt wird.

Dabei ist es vorteilhaft, wenn bei Textilien mit niedrigem Wasserspeichervermögen bzw. Wasserrückhaltevermögen die Rahmenzeit der folgenden Spülsequenzen im Vergleich zu Textilien mit hohen Wasserrückhaltevermögen verringert ist, da das geringere Wasserrückhaltevermögen einen einfacheren Wasseraustausch ermöglicht. Auch können dann günstigerweise darauf folgende Entfeuchtungssequenzen in Abhängigkeit vom Wasserspeichervermögen eingestellt werden, insbesondere so, dass bei Textilien mit einem hohen Wasserspeichervermögen die Rahmenzeit und/oder Drehzahl der darauf folgenden Zwischenentfeuchtungssequenz im Vergleich zu Textilien mit niedrigem Wasserspeichervermögen erhöht ist.

Die Erfindung umfasst weiterhin ein Verfahren zum Schleudern von Textilien, bei dem das oben beschriebenen Verfahren zur Bestimmung des Wasserspeichervermögens vor einer Schleuderphase zum Schleudern der Textilien durchgeführt wird, und weiterhin die Schleuderphase in Abhängigkeit von dem Wasserspeichervermögen eingestellt wird. Insbesondere kann bei Textilien mit einem hohen Wasserspeichervermögen bzw. Wasserrückhaltevermögen die Schleuderrahmenzeit und / oder die Endschleuderdrehzahl im Vergleich zu Textilien mit niedrigem Wasserrückhaltevermögen erhöht sein, um den gewünschten Entfeuchtungsgrad sicherzustellen. Speziell bei solchen Textilien ist es auch vorteilhaft, wenn am Beginn der Schleuderphase mindestens eine Vorentwässerung mit entsprechenden Vorentwässerungs-Schleuderpeaks durchgeführt wird und / oder mehrere Hauptschleuderblöcke vorgesehen sind.

Ebenfalls durch die Erfindung umfasst ist eine Waschmaschine zur wahlweisen Durchführung der oben genannten Verfahren, die mit einer geeigneten, insbesondere elektronischen, beispielsweise programmierten Steuereinheit ausgerüstet ist, in die vorteilhafterweise ein Expertensystem implementiert ist. Im Expertensystem können beispielsweise für verschiedene Textilarten typische Wasseraufnahmeparameter (bei Bedarf zeitlich aufgelöst) gespeichert sein, aus denen im Betrieb durch Vergleich mit den gemessenen Werten auf die Textilart zurückgeschlossen wird.

Anhand eines in der Zeichnung dargestellten Ausführungsbeispiels ist die Erfindung nachstehend erläutert. Es zeigen
- Fig. 1: eine schematisch dargestellte Waschmaschine mit einem Laugenbehälter und einer darin gelagerten Wäschetrommel für die Aufnahme von Textilien,
- Fig. 2: ein Diagramm für den zeitlichen Ablauf eines Waschvorgangs als erster Teil des vollständigen Reinigungsprozesses,
- Fig. 3: ein Diagramm für den zeitlichen Ablauf des unmittelbar an den Waschvorgang anschließenden erfindungsgemäßen Verfahrens zum Spülen der eben gewaschenen Textilien,
- Fig. 4: ein Diagramm für den zeitlichen Ablauf des unmittelbar an den Spülgang anschließenden erfindungsgemäßen Verfahrens zum Schleudern der eben gewaschenen Textilien, die eine niedrige Wasseraufnahme zeigen, und
- Fig. 5: ein Diagramm für den zeitlichen Ablauf des unmittelbar an den Spülgang anschließenden erfindungsgemäßen Verfahrens zum Schleudern der eben gewaschenen Textilien, die eine hohe Wasseraufnahme zeigen.

Der Laugenbehälter 1 in Fig. 1 enthält eine darin um eine horizontale Achse 3 gelagerte Wäschetrommel 2 mit Mitnehmern 4 für die aus Textilien bestehende Wäsche 7. Die Mitnehmer 4 haben Schöpfvorrichtungen, mit denen unten im Laugenbehälter 1 befindliche Lauge 6 während der Drehung der Wäschetrommel 2 in Pfeilrichtung 16 aus einem Niveau Nv, das oberhalb des tiefsten Punktes der Wäschetrommel 2 liegt, geschöpft, auf ein Niveau oberhalb der Wäsche 7 angehoben und von oben auf die Wäsche 7 abgeregnet werden kann. Dadurch wird die Benetzung und Durchflutung der Wäsche 7 beschleunigt. Zum Drehen der Wäschetrommel 2 dient ein Elektromotor 14, der seine Drehbewegung über ein Riemengetriebe in die Wäschetrommel 2 einleitet.

Am Boden des Laugenbehälters 1 ist eine Heizeinrichtung 13 angeordnet, die zur Beheizung der Lauge dient. Diese Lauge 6 gelangt durch Betätigung eines der Magnetventile 8 oder 9 in den Laugenbehälter 1 und besteht entweder nur aus Wasser oder aus einem Gemisch von Wasser und Waschhilfsmittel. In der Waschmitteleinspüleinrichtung 11 sind zwei Kammern 111 und 112 dargestellt, die jeweils beim Öffnen des zugeordneten Magnetventils von Frischwasser durchflossen werden. Waschhilfsmittel, die sich in den Kammern befinden, werden dann vom Wasser durch die Leitung 10 hindurch aus der Waschmitteleinspüleinrichtung 11 in den Laugenbehälter 1 überführt. Lauge 6, die sich am Boden des Laugenbehälters 1 befindet, kann durch die Abflussleitung 17 und die Pumpe 18 in hier nicht näher dargestellter Weise nach außen befördert werden.

Alle schalt- oder steuerbaren Einrichtungen, wie die Magnetventile 8 und 9, die Heizeinrichtung 13, der Trommelantriebsmotor 14 und die Laugenpumpe 18, werden von der Steuereinrichtung 12 der Waschmaschine geschaltet oder gesteuert. Zur Messung des Niveaus der Lauge 6 dient außerdem ein Wasserstandgeber 15, der seine Messsignale über die Meldeleitung an eine Auswerteeinrichtung 121 in der Steuereinrichtung 12 leitet.

Bei erfindungsgemäßer Ausgestaltung der Waschmaschine umfasst die Auswerteeinrichtung 121 ein Expertensystem, in dem typische Wasseraufnahmeparameter (bei Bedarf zeitlich aufgelöst) eingespeichert sind. Durch Vergleich der im Betrieb gemessenen Werte mit den gespeicherten Werten kann beispielsweise auf die Textilart zurückgeschlossen werden. Eine Vergleichsmöglichkeit besteht darin, die Differenzkurve des Wasserstands zwischen Benetzungsphase und Spülsequenz mit einer gespeicherten Kurve zu vergleichen. Bei einer weiteren Vergleichsmöglichkeit werden nur einzelne Werte verglichen, wie das Laugenvolumen nach Erreichen eines bestimmten Niveaus Nᵥ. Es können auch andere Arten von Auswertungen oder Expertensystemen verwendet werden, z. B. inclusive Fuzzy-Logik.

Gemäß der Erfindung wird die in Fig. 1 dargestellte Waschmaschine beispielsweise so betrieben, wie es in den Fig. 2 bis 5 dargestellt ist. In den Diagrammen gilt der Maßstab auf der Ordinate ausschließlich für die Drehzahl der Wäschetrommel 2; dem zugeführten Laugenvolumen V ist kein Maßstab zugeordnet.

Wie in Fig. 2 gezeigt, wird zum Betrieb der Waschmaschine in der Benetzungsphase PhB zunächst das Magnetventil 8 geöffnet, um Wasser über die mit Waschmittel gefüllte Waschmittelkammer 111 und die Leitung 10 in den Laugenbehälter 1 einzufüllen. Das Wasser führt das Waschmittel mit in den Laugenbehälter 1, wo es sich verteilt. Zusammen bilden sie die Wasch-Lauge. Dabei wird die Wäschetrommel 2 entsprechend der fetten durchgezogenen Diagrammlinie n zunächst nur mit einer geringen Drehzahl (z.B. 23 Upm) angetrieben.

Während der Waschphase PhW wird die Wäschetrommel 2 dauernd reversierend mit beispielsweise 50 Upm angetrieben, so dass die Wäsche intensiv mit der während der Benetzungsphase PhB bereits aufgeheizten Wasch-Lauge in Berührung kommt. Am Ende der Waschphase PhW kann die Wasch-Lauge optional abgepumpt werden.

Die in Fig. 3 dargestellte, an die Waschphase PhW unmittelbar anschließende Spülphase PhSp enthält abwechselnd (Zwischen-)Entfeuchtungssequenzen SeqE1, SeqE2, SeqE3 und Spülsequenzen SeqS1, SeqS2, SeqS3. In den Entfeuchtungssequenzen SeqE1, SeqE2, SeqE3 wird die Lauge durch Betätigung der Laugenpumpe abgepumpt und die Wäsche zu ihrer schonenden Entfeuchtung mit geringer Scheuderdrehzal der Waschtrommel leicht geschleudert, so dass in den Textilien enthaltene Restlauge weitgehend herausgedrückt wird. Während der Spülsequenzen SeqS1, SeqS2, SeqS3 wird Frischwasser zur weiteren Verdünnung der Lauge, in der noch Waschmittelreste gebundene Verschmutzungen verbliebenen sind, zugeführt, beispielsweise durch eine bereits geleerte Waschmittelkammer. Die Zahl der Spülsequenzen SeqS1, SeqS2, SeqS3 ist auf die geforderte Verdünnung einzustellen. Das Frischwasser kann während einer Spülsequenz SeqS2, SeqS3 optional auch mehrfach ausgetauscht werden.

Die erste Spülsequenz SeqS1, während der die Wasseraufnahme der Textilien durch Bestimmung der zur Erreichung des Laugenniveaus Nᵥ nötigen Frischwassevolumens V gemessen wird, ist der Benetzungsphase PhB ähnlich. Auf diese Weise wird analog zur Messung des Wasseraufnahmevermögens in der Benetzungsphase das Wasserrückhaltevermögen desselben Wäschepostens bei bereits benetzter Wäsche gemessen.

Am Ende der Spülsequenz SeqS1 wird die darin gemessene Wasseraufnahme mit der aus der Benetzungsphase PhB bestimmten Wasseraufnahme verglichen, und daraus das Wasserspeichervermögen bzw. die Textilart bestimmt. In den folgenden Entfeuchtungssequenzen SeqE2, SeqE3 und / oder Spülsequenzen SeqS2, SeqS3 sind die Betriebsparameter (Drehzahl, Spüldauer etc.) an das Wasserspeichervermögen bzw. die Textilart durch die Steuereinheit angepasst worden, z. B. unter Nutzung eines Expertensystems.

Nach der Spülphase PhSp wird der Trommelantrieb auf den in Fig. 4 oder 5 gezeigten Schleuderbetrieb gesetzt. Es wird dabei kein weiteres Frischwasser mehr zugeführt. Die in Fig. 4 zum Schleudern von Wäsche bzw. Textilen mit geringer Wasseraufnahmefähigkeit dargestellte Schleuderphase PhSch-N umfasst einen ersten Hauptschleuderblock B1-N, bei der der Schleuderhochlauf im unteren Bereich langsam erfolgt (Warte-/Schleuderplateau SHL), da dort hohe Wassermengen anfallen. Bei durchschnittlich langsamem Schleuderhochlauf bleibt genügend Zeit, um das anfallende Schleuderwasser schnell genug abzupumpen. Im oberen Bereich (weitere Anhebung der Schleuderdrehzahl und oberes Plateau) kann dafür entsprechend schneller beschleunigt werden. Die Endschleuderdrehzahl und die Schleuderrahmenzeit können im Vergleich zum Schleudern von Textilen mit hoher Wasseraufnahmefähigkeit reduziert sein. Die Schleuderphase PhSch-N umfasst in diesem Ausführungsbeispiel einen optionalen weiteren Hauptschleuderblock B2-N, der wegen der bereits erfolgten Entfernung von Wasser ohne langsamen Schleuderhochlauf (SHL) beginnt. Die Zahl und Form der Schleudersequenzen ist auf die geforderte Entfeuchtung einzustellen.

Zum Schleudern von Textilen 7 mit hoher Wasseraufnahmefähigkeit ist in Fig. 5 eine Schleuderphase PhSch-H gezeigt, die in zu Fig. 4 entsprechenden Größenverhältnissen dargestellt ist. Im Hauptschleuderblock B1-H wird über den gesamten Schleuderhochlauf - aus demselben Grund wie im Block B1-N in Fig. 4 und insbesondere bei hohem Wasserrückhaltevermögen - im Vergleich zu B2-N in der Schleuderphase PhSch-N langsam hochgefahren. Die absoluten Schleuderdrehzahlen und Schleuderrahmenzeiten sind im Vergleich zu B1-N dennoch vergleichsweise hoch.

Dem Hauptschleuderblock B1-H ist eine Vorentwässerungsphase BV-H vorgeschaltet, die mehrere Vorentwässerungs-Peaks (Schleuderimpulse) mit vergleichsweise geringer Drehzahl aufweist. Die Zahl und Form der Schleudersequenzen ist auf die geforderte Entfeuchtung einzustellen, insbesondere sind bei hohem Wasserrückhaltevermögen mehrere Hauptschleuderblöcke B1-H, B2-H günstig, deren Anzahl und Form abhängig von den tatsächlich erkannten Bedingungen ist.

### Bezugszeichenliste

- 1: Laugenbehälter
- 2: Wäschetrommel
- 3: horizontale Achse
- 4: Mitnehmer
- 6: Lauge
- 7: Wäsche
- 8: Magnetventil
- 9: Magnetventil
- 10: Leitung
- 11: Waschmitteleinspüleinrichtung
- 12: Steuereinrichtung
- 13: Heizeinrichtung
- 14: Elektromotor
- 15: Temperatursensor
- 16: Drehrichtung der Wäschetrommel
- 17: Abflussleitung
- 18: Laugenpumpe
- 111: Waschmittelkammer
- 112: Kammer
- 121: Auswerteeinrichtung
- B1-H: Hauptschleuderblock
- B2-H: Hauptschleuderblock
- B1-N: Hauptschleuderblock
- B2-N: Hauptschleuderblock
- BV-H: Vorentwässerungsphase
- PhB: Benetzungsphase
- PhSch-H: Schleuderphase
- PhSch-N: Schleuderphase
- PhSp: Spülphase
- PhW: Waschphase
- n: Drehzahl
- Nv: Laugenniveau
- SeqE1: Entfeuchtungssequenz
- SeqE2: Entfeuchtungssequenz
- SeqE3: Entfeuchtungssequenz
- SeqS1: Spülsequenz
- SeqS2: Spülsequenz
- SeqS3: Spülsequenz
- SHL: Schleuderplateau
- V: Laugenvolumen

## Patentansprüche

1. Verfahren zur Bestimmung des Wasserspeichervermögens von Textilien in einer Waschmaschine, die mit Einrichtungen (12, 121, 14) zum Antreiben einer in einem Laugenbehälter (1) drehbar gelagerten Wäschetrommel (2) sowie zum Steuern einer Benetzungsphase (PhB) und einer Spülphase (PhSp) eines Waschvorgangs ausgestattet ist, wobei eine Wasseraufnahme der Textilien in der Benetzungsphase (PhB) gemessen wird,
**dadurch gekennzeichnet**,
a) dass die Spülphase (PhSp) mindestens eine einer Entfeuchtungssequenz (SeqE1, SeqE2, SeqE3) folgende Spülsequenz (SeqS1, SeqS2, SeqS3) aufweist,
b) dass eine Wasseraufnahme der Textilien in mindestens einer der Spülsequenzen (SeqS1, SeqS2, SeqS3) gemessen wird,
c) dass die Messung der Wasseraufnahme der Textilien in der Benetzungsphase (PhB) und die Messung aus Schritt (b) miteinander verglichen werden und
d) dass anhand des Vergleichs das Wasserspeichervermögen der Textilien bestimmt wird.

2. Verfahren nach Anspruch 1, **dadurch gekennzeichnet, dass** die zur Messung der Wasseraufnahme verwendete Spülsequenz (SeqE1) aus Schritt (b) ähnlich der Benetzungsphase (PhB) ist.

3. Verfahren nach Anspruch 1 oder 2, **dadurch gekennzeichnet, dass** die in Schritt (b) zur Messung der Wasseraufnahme verwendete Spülsequenz (SeqS1, SeqS2, SeqS3) die erste Spülsequenz (SeqS1) ist.

4. Verfahren nach Anspruch 1 oder 2, **dadurch gekennzeichnet, dass** die Wasseraufnahme der Textilien durch Bestimmen des Niveaus (Nᵥ) nach Zuführen eines bestimmten Laugenvolumens (V) gemessen wird.

5. Verfahren nach einem der vorhergehenden Ansprüche, **dadurch gekennzeichnet, dass** die Wasseraufnahme der Textilien durch Bestimmen des zum Erreichen eines bestimmten Niveaus (Nᵥ) notwendigen Laugenvolumens (V) gemessen wird.

6. Verfahren zum Spülen von Textilen, **dadurch gekennzeichnet, dass**
e) ein Verfahren zur Bestimmung des Wasserspeichervermögens nach einem der Ansprüche 1 bis 5 durchgeführt wird, und
f) dass mindestens eine auf die zur Messung der Wasseraufnahme verwendete Spülsequenz (SeqS1) folgende Spülsequenz (SeqS2, SeqS3) in Abhängigkeit vom ermittelten Wasserspeichervermögen eingestellt wird.

7. Verfahren nach Anspruch 6, **dadurch gekennzeichnet, dass** die folgenden Spülsequenzen (SeqS2, SeqS3) so eingestellt werden, dass bei Textilien mit hohem Wasserrückhaltevermögen die Rahmenzeit im Vergleich zu Textilien mit niedrigem Wasserrückhaltevermögen erhöht wird.

8. Verfahren nach einem der Ansprüche 6 oder 7, **dadurch gekennzeichnet, dass** mindestens eine auf die zur Messung der Wasseraufnahme verwendete Spülsequenz (SeqS1) folgende Entfeuchtungssequenz (SeqE2, SeqE3) in Abhängigkeit vom ermittelten Wasserspeichervermögen eingestellt wird.

9. Verfahren nach Anspruch 8, **dadurch gekennzeichnet, dass** die Entfeuchtungssequenz (SeqE2, SeqE3) so eingestellt wird, dass bei Textilien mit hohem Wasserrückhaltevermögen die Rahmenzeit und/oder die Drehzahl der Wäschetrommel im Vergleich zu Textilien mit niedrigem Wasserrückhaltevermögen erhöht wird.

10. Verfahren nach einem der Ansprüche 1 bis 5, **dadurch gekennzeichnet, dass** der Bestimmung des Wasserspeichervermögens der Textilien eine Schleuderphase zum Schleudern der Textilien folgt, wobei die Schleuderphase (PhSch-N, Ph-Sch-H) in Abhängigkeit vom Wasserspeichervermögen eingestellt wird.

11. Verfahren nach Anspruch 10, **dadurch gekennzeichnet, dass** die Schleuderphase (PhSch-N, Ph-Sch-H) so eingestellt wird, dass bei Textilien mit hohem Wasserrückhaltevermögen die Schleuderrahmenzeit im Vergleich zu Textilien mit niedrigem Wasserrückhaltevermögen erhöht wird.

12. Verfahren nach einem der Ansprüche 10 oder 11, **dadurch gekennzeichnet, dass** die Schleuderphase (PhSch-N, Ph-Sch-H) so eingestellt wird, dass bei Textilien mit hohem Wasserrückhaltevermögen die Endschleuderdrehzahl im Vergleich zu Textilien mit niedrigem Wasserrückhaltevermögen erhöht wird.

13. Verfahren nach einem der Ansprüche 10 bis 12, **dadurch gekennzeichnet, dass** am Beginn der Schleuderphase (PhSch-N,Ph-Sch-H) mindestens eine Vorentwässerung (BV-H) durchgeführt wird.

14. Verfahren nach einem der Ansprüche 10 bis 13, **dadurch gekennzeichnet, dass** in der Schleuderphase (PhSch-N, Ph-Sch-H) mehrere Hauptschleuderblöcke (B1-N, B2-N, B1-H, B2-H) vorgesehen sind.

15. Waschmaschine umfassend eine Steuereinrichtung (12), welche eingerichtet ist zur Bestimmung des Wasserspeichervermögens von Textilien sowie zum Steuern einer Benetzungsphase (PhB) und einer Spülphase (PhSp) eines Waschvorgangs, sowie umfassend einen Laugenbehälter (1), eine in dem Laugenbehälter (1) drehbar gelagerte Wäschetrommel (2) zum Aufnehmen der Textilien sowie Einrichtungen (121, 14) zum Antreiben der Wäschetrommel (2), wobei eine Wasseraufnahme der Textilien in der Benetzungsphase (PhB) gemessen wird,
**dadurch gekennzeichnet, dass** die Spülphase (PhSp) mindestens eine einer Entfeuchtungssequenz (SeqE1, SeqE2, SeqE3) folgende Spülsequenz (SeqS1, SeqS2, SeqS3) aufweist und dass die Steuereinrichtung (12) eingerichtet ist zur Bestimmung des Wasserspeichervermögens derart,
I) dass eine Wasseraufnahme der Textilien in mindestens einer der Spülsequenzen (SeqS1 SeqS2, SeqS3) gemessen wird,
II) dass die Messung der wasseraufnahme der Textilien in der Benetzungsphase (Phb) und die Messung aus Schritt (I) miteinander verglichen werden und
III) dass anhand des Vergleichs das Wasserspeichervermögen der Textilien bestimmt wird.

16. Waschmaschine nach Anspruch 15, **dadurch gekennzeichnet, dass** sie mit einer elektronische Verarbeitungs- und Steuereinheit (121) ausgerüstet ist, in die ein Expertensystem implementiert ist.

17. Waschmaschine nach einem der Ansprüche 15 und 16, **dadurch gekennzeichnet, dass** die Steuereinheit (12) derart eingerichtet ist, dass in Folge der Bestimmung des Wasserspeichervermögens der Textilien eine Schleuderphase zum Schleudern der Textilien durchführbar ist, wobei die Schleuderphase (PhSch-N, Ph-Sch-H) in Abhängigkeit vom Wasserspeichervermögen eingestellt wird.

## Claims

1. Method of determining the water storage capacity of textiles in a washing machine, which is equipped with devices (12, 121, 14) for driving a laundry drum (2), which is rotatably mounted in a solution container (1), as well as for controlling a wetting phase (PhB) and a rinsing phase (PhSp) of a washing process, wherein a water take-up of the textiles in the wetting phase (PhB) is measured,
**characterised in that**
a) the rinsing phase (PhSp) has at least one rinsing sequence (SeqS1, SeqS2, SeqS3) following a moisture removal sequence (SeqE1, SeqE2, SeqE3),
b) a water take-up of the textiles is measured in at least one of the rinsing sequences (SeqE1, SeqE2, SeqE3),
c) the measurement of the water take-up of the textiles in the wetting phase (PhB) and the measurement from step (b) are compared with one another and
d) the water storage capacity of the textiles is determined on the basis of the comparison.

2. Method according to claim 1, **characterised in that** the rinsing sequence (SeqE1) used for measuring the water take-up from step (b) is similar to the wetting phase (PhB).

3. Method according to claim 1 or 2, **characterised in that** the rinsing sequence (SeqS1, SeqS2, SeqS3) used in step (b) for measuring the water take-up is the first rinsing sequence (SeqS1).

4. Method according to claim 1 or 2, **characterised in that** the water take-up of the textiles is measured by determining the level (Nᵥ) after feed of a specific volume of solution (V).

5. Method according to any one of the preceding claims, **characterised in that** the water take-up of the textiles is measured by determining the solution volume (V) necessary for reaching a specific level (Nᵥ).

6. Method of rinsing textiles, **characterised in that**
e) a method of determining the water storage capacity according to any one of claims 1 to 5 is performed and
f) at least one rinsing sequence (SeqS2, SeqS3) following the rinsing sequence (SeqS1) used for measuring the water take-up is set in dependence on the determined water storage capacity.

7. Method according to claim 6, **characterised in that** the following rinsing sequences (SeqS2, SeqS3) are so set that in the case of textiles with high water retention capability the scale time is increased by comparison with textiles with low water retention capability.

8. Method according to one of claims 6 and 7, **characterised in that** at least one moisture removal sequence (SeqE2, SeqE3) following the rinsing sequence (SeqS1) used for measuring the water take-up is set in dependence on the determined water storage capacity.

9. Method according to claim 8, **characterised in that** the moisture removal sequence (SeqE2, SeqE3) is so set that in the case of textiles with a high water retention capability the scale time and/or the rotational speed of the laundry drum is or are increased by comparison with textiles with low water retention capability.

10. Method according to any one of claims 1 to 5, **characterised in that** the determination of the water storage capacity of the textiles follows a spinning phase for spinning the textiles, wherein the spinning phase (PhSch-N, Ph-Sch-H) is set in dependence on the water storage capacity.

11. Method according to claim 10, **characterised in that** the spinning phase (PhSch-N, Ph-Sch-H) is so set that in the case of textiles with a high water retention capability the spinning scale time is increased by comparison with textiles with a low water retention capability.

12. Method according to one of claims 10 and 11, **characterised in that** the spinning phase (PhSch-N, Ph-Sch-H) is so set that in the case of textiles with a high water retention capability the final spinning rotational speed is increased by comparison with textiles with a low water retention capability.

13. Method according to any one of claims 10 to 12, **characterised in that** at the start of the spinning phase (PhSch-N, Ph-Sch-H) at least one preliminary water removal (BV-H) is carried out.

14. Method according to any one of claims 10 to 13, **characterised in that** several main spinning blocks (B1-N, B2-N, B1-H, B2-H) are provided in the spinning phase (PhSch-N, Ph-Sch-H).

15. Washing machine comprising a control device (12) which is equipped for determining the water storage capacity of textiles as well as for controlling a wetting phase (PhB) and a rinsing phase (PhSp) of a washing process, as well as comprising a solution container (1), a laundry drum (2), which is rotatably mounted in the solution container (1), for receiving the textiles, and devices (121, 14) for driving the laundry drum (2), wherein a water take-up of the textiles in the wetting phase (PhB) is measured, **characterised in that** the rinsing phase (PhSp) comprises at least one rinsing sequence (SeqS1, SeqS2, SeqS3) following a moisture removal sequence (SeqE1, SeqE2, SeqE3) and that the control device (12) is equipped for determining the water storage capacity in such a manner that
I) a water take-up of the textiles is measured in at least one of the rinsing sequences (SeqE1, SeqE2, SeqE3),
II) the measurement of the water take-up of the textiles in the wetting phase (PhB) and the measurement from step (I) are compared with one another and
III) the water storage capacity of the textiles is determined on the basis of the comparison.

16. Washing machine according to claim 15, **characterised in that** it is equipped with an electronic processing and control unit (121), in which an expert system is implemented.

17. Washing machine according to one of claims 15 and 16, **characterised in that** the control unit (12) is equipped in such a manner that in the course of determination of the water storage capacity of the textiles a spinning phase for spinning the textiles can be performed, wherein the spinning phase (PhSch-N, Ph-Sch-H) is set in dependence on the water storage capacity.

## Revendications

1. Procédé destiné à déterminer la capacité d'accumulation d'eau de textiles dans un lave-linge qui est équipé de dispositifs (12, 121, 14) destinés à entraîner un tambour à linge (2) logé de manière rotative dans un réservoir à lessive (1) ainsi qu'à commander une phase de mouillage (PhB) et une phase de lavage (PhSp) d'une opération de lavage, une absorption d'eau des textiles étant mesurée pendant la phase de mouillage (PhB), **caractérisé en ce que**
a) la phase de lavage (PhSp) présente au moins une séquence de lavage (SeqS1, SeqS2, SeqS3) successive à une séquence de déshumidification (SeqE1, SeqE2, SeqE3),
b) une absorption d'eau des textiles est mesurée pendant au moins l'une des séquences de lavage (SeqS1, SeqS2, SeqS3),
c) la mesure de l'absorption d'eau des textiles pendant la phase de mouillage (PhB) et la mesure réalisée à l'étape b) sont comparées l'une à l'autre et
d) la capacité d'accumulation d'eau des textiles est déterminée à l'aide de la comparaison.

2. Procédé selon la revendication 1, **caractérisé en ce que** la séquence de lavage (SeqE1) réalisée à la phase (b), utilisée pour la mesure de l'absorption d'eau, est similaire à la phase de mouillage (PhB).

3. Procédé selon la revendication 1 ou 2, **caractérisé en ce que** la séquence de lavage (SeqS1, SeqS2, SeqS3) utilisée pour la mesure de l'absorption d'eau pendant la phase (b) est la première séquence de lavage (SeqS1).

4. Procédé selon la revendication 1 ou 2, **caractérisé en ce que** l'absorption d'eau des textiles est mesurée par détermination du niveau (Nᵥ) après l'amenée d'un certain volume de lessive (V).

5. Procédé selon l'une quelconque des revendications précédentes, **caractérisé en ce que** l'absorption d'eau des textiles est mesurée par détermination du volume de lessive (V) nécessaire pour obtenir un certain niveau (Nᵥ).

6. Procédé de lavage de textiles, **caractérisé en ce qu'**
e) un procédé destiné à déterminer la capacité d'accumulation d'eau selon l'une quelconque des revendications 1 à 5 est exécuté, et
f) **en ce qu'**au moins une séquence de lavage (SeqS2, SeqS3) successive à la séquence de lavage (SeqS1) utilisée pour la mesure de l'absorption d'eau est réglée en fonction de la capacité d'accumulation d'eau déterminée.

7. Procédé selon la revendication 6, **caractérisé en ce que** les séquences de lavage successives (SeqS2, SeqS3) sont réglées de manière à ce que pour les textiles à haute capacité de rétention d'eau le temps-cadre soit augmenté par rapport aux textiles à faible capacité de rétention d'eau.

8. Procédé selon l'une quelconque des revendications 6 ou 7, **caractérisé en ce qu'**au moins une séquence de déshumidification (SeqE2, SEqE3) successive à la séquence de lavage (SeqS1) utilisée pour la mesure de l'absorption d'eau est réglée en fonction de la capacité d'accumulation d'eau déterminée.

9. Procédé selon la revendication 8, **caractérisé en ce que** la séquence de déshumidification (SeqE2, SEqE3) est réglée de manière à ce que pour les textiles à haute capacité de rétention d'eau le temps-cadre et/ou le nombre de tours du tambour à linge soient augmentés par rapport aux textiles à faible capacité de rétention d'eau.

10. Procédé selon l'une quelconque des revendications 1 à 5, **caractérisé en ce qu'**une phase d'essorage destinée à essorer les textiles succède à la détermination de la capacité d'accumulation d'eau des textiles, la phase d'essorage (PhSch-N, Ph-Sch-H) étant réglée en fonction de la capacité d'accumulation d'eau.

11. Procédé selon la revendication 10, **caractérisé en ce que** la phase d'essorage (PhSch-N, Ph-Sch-H) est réglée de manière à ce que pour les textiles à haute capacité de rétention d'eau le temps-cadre d'essorage est augmenté par rapport aux textiles à faible capacité de rétention d'eau.

12. Procédé selon l'une quelconque des revendications 10 ou 11, **caractérisé en ce que** la phase d'essorage (PhSch-N, Ph-Sch-H) est réglée de manière à ce que pour les textiles à haute capacité de rétention d'eau le nombre de tours de l'essorage final est augmenté par rapport aux textiles à faible capacité de rétention d'eau.

13. Procédé selon l'une quelconque des revendications 10 à 12, **caractérisé en ce qu'**au moins une pré-vidange (BV-H) est réalisée au début de la phase d'essorage (PhSch-N, Ph-Sch-H).

14. Procédé selon l'une quelconque des revendications 10 à 13, **caractérisé en ce que** plusieurs blocs d'essorage principal (B1-N, B2-N, B1-H, B2-H) sont ménagés pendant phase d'essorage (PhSch-N, Ph-Sch-H).

15. Lave-linge comprenant un dispositif de commande (12), lequel est configuré pour déterminer la capacité d'accumulation d'eau de textiles ainsi que pour commander une phase de mouillage (PhB) et une phase de lavage (PhSp) d'une opération de lavage, et comprenant un réservoir à lessive (1), un tambour à linge (2), logé de manière rotative dans le réservoir à lessive (1), destiné à loger des textiles ainsi que des dispositifs (121, 14) destinés à entraîner le tambour à linge (2), une absorption d'eau des textiles étant mesurée pendant la phase de mouillage (PhB),
**caractérisé en ce que** la phase de lavage (PhSp) présente au moins une séquence de lavage (SeqS1, SeqS2, SeqS3) successive à une séquence de déshumidification (SeqE1, SeqE2, SeqE3) et **en ce que** le dispositif de commande (12) est configuré pour déterminer la capacité d'accumulation d'eau de telle manière '
I) qu'une absorption d'eau des textiles est mesurée pendant au moins l'une des séquences de lavage (SeqS1, SeqS2, SeqS3),
II) que la mesure de l'absorption d'eau des textiles pendant la phase de mouillage (PhB) et la mesure réalisée à l'étape (I) sont comparées l'une à l'autre et
III) que la capacité d'accumulation d'eau des textiles est déterminée à l'aide de la comparaison.

16. Lave-linge selon la revendication 15, **caractérisé en ce qu'**il est équipé d'une unité de traitement et de commande électronique (121), dans laquelle est réalisé un système expert.

17. Lave-linge selon l'une quelconque des revendications 15 et 16, **caractérisé en ce que** l'unité de commande (12) est configurée de manière à ce que, suite à la détermination de la capacité d'accumulation d'eau des textiles, une phase d'essorage destinée à essorer les textiles est réalisable, la phase d'essorage (PhSch-N, Ph-Sch-H) étant réglée en fonction de la capacité d'accumulation d'eau.
